# EUROPÄISCHE PATENTSCHRIFT

(11) **EP 0 495 234 B1**
(45) Veröffentlichungstag und Bekanntmachung des Hinweises auf die Patenterteilung: **22.02.1995**
(21) Anmeldenummer: 91121970.7
(22) Anmeldetag: 20.12.1991
(51) Int. Cl.: E05C 17/28

(54) **Ausstellvorrichtung mit einem Gleitstück**
Checking device with a sliding block
Dispositif déflecteur avec un glissoir

(30) Priorität: 15.01.1991 DE 9100444 U
(43) Veröffentlichungstag der Anmeldung: 22.07.1992
(73) Patentinhaber: ROTO FRANK Aktiengesellschaft, 70745 Leinfelden-Echterdingen (DE)
(72) Erfinder: Zaccaria, Giovanni, W-7000 Stuttgart 80 (DE)

(56) Entgegenhaltungen:
- DE-U- 7 520 486
- US-A- 3 986 742
- US-A- 4 878 265

## Beschreibung

Die Erfindung betrifft eine Ausstellvorrichtung mit einem Gleitstück eines Ausstellarms für ein mit einem zumindest kippbaren Flügel versehenes Fenster, Tür od. dgl., wobei das Gleitstück in einer hinterschnittenen Beschlagsnut eines aus Strangpreßprofilen herstellten Rahmens längsverschiebbar geführt ist und einen im wesentlichen U-förmigen Querschnitt aufweist mit an den Enden der freien, durch einen Flansch miteinander verbundenen Schenkel angeordneten Längsstegen zum Untergreifen von die Öffnungsbreite der Beschlagsnut Vermindernden, auf den Beschlagsnutseitenwänden verlaufenden Querstegen, und mit einer Kupplungsöffnung im Flansch des Gleitstücks zur Aufnahme eines Bundzapfens des Ausstellarms, und das Gleitstück zur Begrenzung der Kippöffnungsweite des Flügels an einem Anschlagstück zur Anlage gelangt, wobei das Anschlagstück ortsfest fixiert oder in Verbindung mit einem zusätzlichen Ausstellarm ebenfalls längsverschiebbar in der Beschlagsnut angeordnet sein kann, und in der End-Kippöffnungsstellung des Flügels eine Zuschlagssicherung für den Flügel in Wirkung tritt, bestehend aus einem an der Innenseite des Flansches des Gleitstücks befestigten Federstahlband mit am das Gleitstück überragenden freien Ende angeordneter Rastnase und einem damit korrespondierenden, von der Rastnase lösbar hintergriffenen Rastnocken am Anschlagstück.

Bei der aus dem DE-U 7 520 486 vorbekannten Ausstellvorrichtung besteht die Zuschlagssicherung aus einem Federstahlband, das an der Innenseite des Flansches des Gleitstücks in einer Nut angeordnet ist. Das über das Ende des Gleitstücks vorragende freie Ende des Federstahlbands ist auf eine geringere Breite abgesetzt und trägt die Rastnase, die etwa dreieckförmig abgebogen ist. Die Rastnase ist zum Zusammenwirken mit einem Rastnocken an einem weiteren, als Anschlagstück ausgebildeten Gleitstück bestimmt, wobei der Rastnocken an der Unterseite des Flansches des denselben Querschnitt wie das Gleitstück aufweisenden Anschlagstücks angebracht ist. Gleitstück und Anschlagstück besitzen im wesentlichen die Abmessungen einer Treibstange und ragen deshalb nur geringfügig über die Beschlagsnut hinaus, so daß eine niedrige Bauhöhe vorliegend ist. Diese geringe Bauhöhe bedingt einen stark begrenzten Federweg der Rastnase mit gegenseitig geringer Eingrifftiefe, wodurch die Wirkung der Zuschlagssicherung begrenzt ist und die Gefahr besteht, daß bereits bei relativ leichten, auf den kippgeöffneten Flügel wirkenden Wind- oder Zugkräften der Flügel ungewollt aus der zuschlaggesicherten Kippöffnungsstellung gelöst wird. Der Ausstellarm ist unlösbar mit einem Bund des Bundbolzens den Flansch des Gleitstücks hintergreifend am Gleitstück befestigt. Aus Gründen der Montageerleichterung kann es jedoch günstig sein, eine lösbare Verbindung zwischen Ausstellarm und Gleitstück vorzusehen.

Aufgabe der Erfingung ist es, eine gattungsgemäße Ausstellvorrichtung zu schaffen, bei welcher ein höherer Sicherungsgrad der Zuschlagssicherung gegeben ist, auch bei geringen Endkippöffnungsstellungen, und wobei ohne zusätzliche Bauteile der Ausstellarm lösbar gesichert am Gleitstück anlenkbar ist.

Diese Aufgabe wird dadurch gelöst, daß einerseits im Bereich der Befestigungsstelle des Federstahlbandes am Flansch des Gleitstücks das Federstahlband unter Bildung von sich vom Flansch wegerstreckenden und im wesentlichen parallel zu den Schenkeln des Gleitstücks angeordneten Seitenwänden und einem dem Flansch anliegenden Boden U-förmig abgebogen ist, und der Boden kurz nach dem Bereich der Befestigungsstelle des Federstahlbandes am Flansch entfernt ist, so daß die Seitenwände jeweils zu einer im wesentlichen parallel zu den Schenkeln des Gleitstücks und über das freie Ende des Gleitstücks hinausragenden Federzunge mit Rastnase verlängert sind und daß andererseits das Federstahlband sich anliegend an der Innenseite des Flansches über die Kupplungsöffnung hinaus erstreckt und im Bereich der Kupplungsöffnung mit einer Ausnehmung zur Sicherung des eingehängten Bundzapfens des Ausstellarms gegen Aushängen versehen ist.

Es entsteht dadurch ein Paar von Federzungen, so daß die Haltekraft wesentlich verstärkt ist. Gleichzeitig ist der Federweg der Federzungen vergrößert, da er sich nicht mehr senkrecht zur Öffnungsbreite der Beschlagsnut erstreckt, sondern parallel zu der Öffnungsbreite. Diese um 90° gegenüber dem Stand der Technik versetzte Anordnung der Federzungen ermöglicht durch den größeren freien Abstand eine gezieltere Ausgestaltung von Rastnasen und Rastnocken, um einerseits beim Auflaufen der Rastnase der Federzungen auf die Rastnocken einen harmonischen Verlauf zu erhalten und andererseits nach dem Einschnappen der Rastnasen hinter die Rastnocken die Haltekraft der Zuschlagssicherung zu verbessern. Anschließend an die ab dem Bereich der Befestigung des Federstahlbands am Flansch des Gleitstücks hin U-förmige Ausgestaltung des Federstahlbands ist das Federstahlband in Verlängerung des U-Bodens als Flachband ausgebildet, im wesentlichen anliegend an der Innenseite des Flansches des Gleitstücks und ragt dabei über die Kupplungsöffnung zur lösbaren Einhängung des Bundbolzens des Ausstellarms im Flansch des Gleitstücks hinaus. Nach dem Einängen des Bundbolzens des Ausstellarms wird der Ausstellarm durch das Federstahlband am Gleitstück gegen ein ungewolltes Lösen gesichert. Das Federstahlband übernimmt somit eine Doppelfunktion, da es zum einen als Teil einer Zuschlagssicherung dient und zum anderen als Teil einer Sicherung gegen das unbeabsichtigte Aushängen des Ausstellarms vom Gleitstück.

Nach einer bevorzugten Ausführungsform besteht die Kupplungsöffnung im Gleitstück aus einer Bohrung von der Größe des Durchmessers des Bundes des Bundzapfens des Ausstellarms mit einer angeschlossenen Erweiterung mit dem Durchmesser des Zapfens des Bundbolzens, und die Ausnehmung in dem Federstahlband ist im Bereich der Erweiterung angeordnet, weist einen größeren Querschnitt als der Durchmesser des Bundes auf, ist umfangseitig geschlossen ausgebildet und übergreift die Bohrung teilweise. Zum Kuppeln des Ausstellarms mit dem Gleitstück ist der Bund des Bundbolzens der Bohrung der Kupplungsöffnung im Flansch des Gleitstücks zuzuführen. Der Bund wird anschließend auf das Federstahlband gedrückt und hebt dieses vom Flansch des Gleitstücks ab. Sobald der Bund vollständig hinter den Flansch gelangt ist, ist der Bundbolzen mit dem Ausstellarm gegen die Erweiterung der Kupplungsöffnung zu schieben. Dabei gelangt der Bund in den Bereich der Ausnehmung des Federstahlbandes und das Federstahlband federt dann über den Bund zurück und gelangt wieder zur Anlage am Flansch des Gleitstücks. Da die Ausnehmung allseitig geschlossen ist und damit ein Teil des Querschnitts der Bohrung der Kupplungsöffnung im Flansch des Gleitstücks durch das Federstahlband abgedeckt ist, wird ein ungewolltes Zurückbewegen des Bundzapfens und damit des Ausstellarms in den Bereich der Bohrung der Kupplungsöffnung verhindert.

Es ist dabei günstig, daß der der Erweiterung der Kupplungsöffnung entgegengesetzte Rand der Ausnehmung mit einer Sicke versehen ist. Die in dem die Bohrung der Kupplungsöffnung abdeckenden Bereich des Federstahlbandes angebrachte Sicke dient der Vergrößerung der Anlagefläche zwischen Bund des Bundzpafens und Federstahlband. Die Höhe der Sicke kann auch derart bemessen werden, daß sie unter den Bund des Bundzapfens gelangen kann und damit eine spielfreie Anlenkung des Ausstellarms am Gleitstück ermöglicht ist.

Um das Lösen einer derartigen Aushängesicherung zu erleichtern, ist es zweckmäßig, daß der Flansch des Gleitstücks mit einer Betätigungsöffnung versehen ist, die zwischen Kupplungsöffnung und dem von den Federzungen abgewandten Ende des Gleitstücks angeordnet ist. Die Betätigungsöffnung ist damit unbehindert vom Ausstellarm frei zugänglich. Mit einem Betätigungsmittel, wie einem Schraubenzieher, einem Nagel und dergleichen, wird durch die Betätigungsöffnung hindurch ein Druck auf das Federstahlband ausgeübt, das sich dann von der Innenseite des Flansches abhebt und damit die Bohrung der Kupplungsöffnung freigibt. Nunmehr kann der Ausstellarm wieder seitlich verschoben werden und in den Bereich der Bohrung gelangen und hier vom Gleitstück abgehoben und der Ausstellarm damit vom Gleitstück wieder gelöst werden, wonach das Federstahlband infolge seiner Federkraft erneut an die Innenseite des Flansches zurückgedrückt wird.

Das Anschlagstück besitzt im Bereich des Federstahlbandes einen U-Querschnitt mit an den parallelen Innenwänden angeordneten Rastnocken dreieckförmigen Querschnitts, wobei die dem Gleitstück zu gerichtete Auflauffläche flach und die von den Rastnasen zu hintergreifende Haltefläche der Rastnocken steil geneigt ausgebildet ist. Bei der Annäherung von Gleitstück und Anschlagstück gelangen die Rastnasen im Innern des Anschlagstücks in Kontakt mit den Auflaufflächen, werden durch diese aufeinanderzu bewegt und damit unter Vorspannung gesetzt. Am Übergang zu den Halteflächen bedingt die Vorspannung eine Auseinanderbewegung der Rastnasen und damit das Einschnappen hinter die Halteflächen der Rastnocken. Es wird durch die flache Neigung der Auflauffläche ein sanftes Abbremsen und Auflaufen bei sicherer Haltekraft der in Wirkungstellung gebrachten Zuschlagssicherung infolge der steil geneigten Halteflächen erreicht.

Ein Ausführungsbeispiel der Erfindung ist in den Zeichnungen dargestellt und nachstehend näher beschrieben. Es zeigen
- Fig. 1: eine Draufsicht auf das flügelseitige Ende der Ausstellvorrichtung in teilweise gebrochener Darstellung,
- Fig. 2: einen Schnitt II-II durch das Gleitstück der Fig. 1 in vergrößertem Maßstab mit einem Ausstellarm vor dessen Einhängung und
- Fig. 3: einen weiter vergrößerten Schnitt III-III durch Fig. 2 in eingebautem Zustand des Gleitstücks.

Die Ausstellvorrichtung besteht im wesentlichen aus einem Ausstellarm 1, einem mit dem Ausstellarm 1 kuppelbaren Gleitstück 2 und einem Anschlagstück 3. Gleitstück 2 und Anschlagstück 3 sind zur Aufnahme in einer hinterschnittenen Beschlagsnut 4 eines aus Strangpreßprofilen einer Aluminiumlegierung hergestellten Flügelrahmens bestimmt. Die Öffnungsbreite der Beschlagsnut 4 wird durch Querstege 5 vermindert, die jeweils über die Nutseitenwände 6 überstehend sind.

Das Gleitstück 2 weist einen im wesentlichen U-förmigen Querschnitt auf. Die durch den Flansch 7 verbundenen Schenkel 8 der U-Form sind an den freien Enden jeweils mit zwei Längsstegen 9 zum Untergreifen der Querstege 5 der Beschlagsnut 4 versehen, wie insbesondere Fig. 3 zeigt. Da die Schenkel 8 außerhalb der Beschlagsnut 4 auf einen größeren Abstand gebracht sind, ist die U-Form im wesentlichen zu einer Ω -Form weiterentwickelt.

Im Flansch 7 des Gleitstücks 2 befindet sich eine Kupplungsöffnung 12, die aus einer Bohrung 13 und einer anschließenden Erweiterung 14 mit kleinerem Querschnitt besteht. Zwischen dieser Kupplungsöffnung 12 und dem benachbarten Ende des Gleitstücks 2 ist ferner eine Betätigungsöffnung 15 untergebracht.

An der Innenseite 10 des Flansches 7 lagert in der Vertiefung 11 ein Federstahlband 16, das mittels eines Nietes 17 am Flansch 7 befestigt ist. Ab dem Bereich der Befestigung ist das Federstahlband 16 U-förmig gebogen und überragt das Gleitstück 2. Kurz nach dem Befestigungsbereich ist von der abgebogenen U-Form der Boden 18 und auch ein Teil der an den Boden 18 anschließenden Seitenwände 19 entfernt, so daß zwei Federzungen 20 entstehen, die an ihrem freien Ende jeweils eine Rastnase 21 mit im wesentlichen Dreieckform mit Auflaufsteg 22 und Haltesteg 23 aufweisen, die geneigt zueinander angeordnet sind. Jenseits des Befestigungsbereichs ist das Federstahlband 16 in Verlängerung des Bodens 18 der U-Form als reines Flachstück 24 ausgebildet, das sich über den Bereich der Kupplungsöffnung 12 und der Betätigungsöffnung 15 hinaus erstreckt und kurz vor der Stirnfläche 25 des Gleitstücks 2 endet. Im Bereich der Kupplungsöffnung 12 weist das Federstahlband 16 eine Ausnehmung 26 auf, die allseitig die Erweiterung 14 der Kupplungsöffnung 12 übergreift und damit auch noch in den Bereich der Bohrung 13 ragt. An die am Umfang allseitig geschlossene Ausnehmung 26 schließt sich im Bereich der Bohrung 13 am Rand der Ausnehmung 26 eine Sicke 27 an, die sich zu beiden Breitseiten des Federstahlbands 16 erstreckt.

Der mit dem Gleitstück 2 kuppelbare Ausstellarm 1 trägt an seinem flügelseitigen Ende einen Bundzapfen 28 aus einem Zapfen 29 mit am freien Ende angeordneten Bund 30 größeren Durchmessers.

Das Anschlagstück 3 weist zumindest an seinem den Federzungen 20 zu gerichteten Ende ebenfalls einen U-Querschnitt auf, der an den parallelen Innenwänden 31 jeweils einen Rastnocken 32 dreieckförmigen Querschnitts mit flach geneigter Auflauffläche 33 trägt, die in eine stärker und entgegengesetzt geneigte Haltefläche 34 übergeht. Mittels Schneidschrauben 35, welche die Querstege 5 der Beschlagsnut 4 teilweise perforieren, ist das Anschlagstück 3 ortsfest in der Beschlagsnut 4 zu fixieren.

In Fig. 1 ist die End-Kippöffnungsstellung des Flügels mit der Zuschlagssicherung in Funktion dargestellt. Dabei liegt die federzungenseitige Stirnfläche 36 des Gleitstücks 2 unmittelbar an der Frontfläche 37 des Anschlagstücks 3 an. Der Haltesteg 23 der Rastnase 21 der Federzungen 20 greift dabei hinter die Haltefläche 34 des Rastnockens 32 des Anschlagstücks 3. Der Flügel ist damit gegen ein ungewolltes Zuschlagen durch die von den zwei hinter die Rastnocken 32 greifenden Rastnasen 21 bewirkte Haltekraft gesichert. Um diese Haltekraft der Zuschlagssicherung zu überwinden, muß die Bedienungsperson einen bewußten Kraftaufwand auf den Flügel ausüben, damit die Rastnasen 21 mit ihren Haltestegen 23 den Halteflächen 34 der Rastnocken 32 unter einer Aufeinanderzubewegung entlanglaufen können, bis die Rastnasen 21 auf die Auflaufflächen 33 gelangen und sich damit die Federzungen 20 wieder unter Entspannung auseinanderbewegen.

Beim Inwirkungsbringen der Zuschlagssicherung gleiten infolge der schwachen Neigung der Auflaufflächen 33 der Rastnocken 32 die Rastnasen 21 allein schon durch das vom Flügelgewicht bewirkte Moment in die Sicherungsstellung durch Hinterrasten der Rastnocken 32.

Die Federzungen 20 sind in wirksamer Stellung vor Verschmutzung geschützt im U-Querschnitt des Anschlagstücks 3 untergebracht. Sie befinden sich außerhalb der Beschlagsnut 4, so daß ein größerer Federungsweg ausgenutzt werden kann.

Zur Einhängung des Ausstellarms 1 ist, ausgehend von Fig. 2, der Bund 30 des Bundzapfens 28 durch die Bohrung 13 der Kupplungsöffnung 12, die einen etwas größeren Durchmesser aufweist als der Durchmesser des Bundes 30, zu führen und anschließend gegen das Flachstück 24 des Federstahlbands 16 im Bereich der Sicke 27 zu drücken, so daß sich das Flachstück 24 von der Innenseite 10 des Flansches 7 des Gleitstücks 2 wegbewegt. Wenn der Bund 30 dabei hinter die Innenseite 10 des Flansches 7 gelangt ist, wird der Ausstellarm 1 mit dem Bundzapfen 28 nach rechts verschoben, wodurch der Zapfen 29 des Bundzapfens 28 in die Erweiterung 14 gelangt. Bei dieser Verschiebung tritt der Bund 30 in den Bereich der Ausnehmung 26 des FederstahlbandS 16, das dann vom Druck durch den Bundzapfen 28 entlastet wieder gegen die Innenseite 10 des Flansches 7 unter Sperrung des Rückschiebewegs für den Bundzapfen 28 und damit für den Ausstellarm 1 gedrückt wird. Der Ausstellarm 1 ist nunmehr gegen ein ungewolltes Lösen gesichert mit dem Gleitstück 2 gekuppelt, wobei durch die Sicke 27 das Maß der Überschneidung zwischen Bundzapfen 28 und Federstahlband 16 vergrößert ist.

Zum Lösen des Ausstellarms 1 ist ein Werkzeug durch die außerhalb des Bereiches des Ausstellarms 1 angebrachte Betätigungsöffnung 15 zu führen und das Federstahlband 16 von der Innenseite 10 des Flansches 7 wegzudrücken, so daß dann der Rückschiebeweg für den Bundzapfen 28 wieder freigegeben ist.

Das Federstahlband 16 dient somit sowohl als Teil der Zuschlagssicherung für den Flügel als auch als Teil der Aushängesicherung für den Ausstellarm 1.

## Patentansprüche

1. Ausstellvorrichtung mit einem Gleitstück (2) eines Ausstellarms (1) für ein mit einem zumindest kippbaren Flügel versehenes Fenster, Tür od. dgl., wobei das Gleitstück (2) in einer hinterschnittenen Beschlagsnut (4) eines aus Strangpreßprofilen hergestellten Rahmens längsverschiebbar geführt ist und einen im wesentlichen U-förmigen Querschnitt aufweist mit an den Enden der freien, durch einen Flansch (7) miteinander verbundenen Schenkel (8) angeordneten Längsstegen (9) zum Untergreifen von die Öffnungsbreite der Beschlagsnut (4) vermindernden, auf den Beschlagsnutseitenwänden verlaufenden Querstegen (5), und mit einer Kupplungsöffnung (12) im Flansch (7) des Gleitstücks (2) zur Aufnahme eines Bundzapfens (28) des Ausstellarms (1), und das Gleitstück (2) zur Begrenzung der Kippöffnungsweite des Flügels an einem Anschlagstück (3) zur Anlage gelangt, wobei das Anschlagstück (3) ortsfest fixiert oder in Verbindung mit einem zusätzlichen Ausstellarm ebenfalls längsverschiebbar in der Beschlagsnut (4) angeordnet sein kann, und in der End-Kippöffnungsstellung des Flügels eine Zuschlagssicherung für den Flügel in Wirkung tritt, bestehend aus einem an der Innenseite (10) des Flansches (7) des Gleitstücks (2) befestigten Federstahlband (16) mit am das Gleitstück (2) überragenden freien Ende angeordneter Rastnase (21) und einem damit korrespondierenden, von der Rastnase (21) lösbar hintergriffenen Rastnocken (32) am Anschlagstück (3), dadurch gekennzeichnet, daß einerseits im Bereich der Befestigungsstelle des Federstahlbandes (16) am Flansch (7) des Gleitstücks (2) das Federstahlband (16) unter Bildung von sich vom Flansch (7) wegerstreckenden und im wesentlichen parallel zu den Schenkeln (8) des Gleitstücks (2) angeordneten Seitenwänden (19) und einem dem Flansch (7) anliegenden Boden (18) U-förmig abgebogen ist, und der Boden (18) kurz nach dem Bereich der Befestigungsstelle des Federstahlbandes (16) am Flansch (7) entfernt ist, so daß die Seitenwände jeweils zu einer im wesentlichen parallel zu den Schenkeln (8) des Gleitstücks (2) und über das freie Ende des Gleitstücks (2) hinausragenden Federzunge (20) mit Rastnase (21) verlängert sind und daß andererseits das Federstahlband (16) sich anliegend an der Innenseite (10) des Flansches (7) über die Kupplungsöffnung (12) hinaus erstreckt und im Bereich der Kupplungsöffnung (12) mit einer Ausnehmung (26) zur Sicherung des eingehängten Bundzapfens (25) des Ausstellarms (1) gegen Aushängen versehen ist.

2. Ausstellvorrichtung nach Anspruch 1, dadurch gekennzeichnet, daß die Kupplungsöffnung (12) im Gleitstück (2) aus einer Bohrung (13) von der Größe des Durchmessers des Bundes (30) des Bundzapfens (28) des Ausstellarms (1) mit einer angeschlossenen Erweiterung (14) mit dem Durchmesser des Zapfens (29) des Bundbolzens (28) besteht und daß die Ausnehmung (26) in dem Federstahlband (16), im Bereich der Erweiterung (14) angeordnet, einen größeren Querschnitt als der Durchmesser des Bundes (30) aufweist, umfangseitig geschlossen ausgebildet ist und die Bohrung (13) teilweise übergreift.

3. Ausstellvorrichtung nach Anspruch 2, dadurch gekennzeichnet, daß der der Erweiterung (14) der Kupplungsöffnung (12) entgegengesetzte Rand der Ausnehmung (26) mit einer Sicke (27) versehen ist.

4. Ausstellvorrichtung nach einem der Ansprüche 1 bis 3, dadurch gekennzeichnet, daß der Flansch (7) des Gleitstücks (2) mit einer Betätigungsöffnung (15) versehen ist, die zwischen der Kupplungsöffnung (12) und dem von den Federzungen (20) abgewandten Ende (25) des Gleitstücks (2) angeordnet ist.

5. Ausstellvorrichtung nach einem der Ansprüche 1 bis 4, dadurch gekennzeichnet, daß das Anschlagstück (3) im Bereich des Federstahlbandes (16) einen U-Querschnitt mit an den parallelen Innenwänden (31) angeordneten Rastnocken (32) dreieckförmigen Querschnitts besitzt, wobei die dem Gleitstück (2) zu gerichtete Auflauffläche (33) flach und die von den Rastnasen (21) zu hintergreifende Haltefläche (34) der Rastnocken (32) steil geneigt ausgebildet ist.

## Claims

1. Sash stay assembly, having a slide member (2) for a main arm (1) for a window, door or the like provided with at least one tiltable sash, the slide member (2) being guided in a longitudinally displaceable manner in a recessed mounting groove (4) of a frame, which is produced from extruded profiles and has a substantially U-shaped cross-section, by longitudinal webs (9), which are disposed on the ends of the free arms (8) interconnected by a flange (7), for engaging beneath transverse webs (5), which reduce the width of opening of the mounting groove (4) and extend along the lateral walls of the mounting groove, and having a coupling aperture (12) in the flange (7) of the slide member (2) for receiving a collared pin (28) of the main arm (1), and the slide member (2) abuts against a stop member (3) in order to define the width of opening for tilting the sash, the stop member (3) being fixedly securable or being disposed in a longitudinally displaceable manner also in the mounting groove (4) in conjunction with an additional main arm, and an additional anti-slam device for the sash comes into effect in the end position of opening for tilting the sash, comprising a resilient steel strip (16), which is mounted on the inner surface (10) of the flange (7) of the slide member (2) and has a locking projection (21), disposed on the free end protruding beyond the slide member (2), and a locking cam (32), which corresponds to said locking projection and is detachably engaged from behind by the locking projection (21), on the stop member (3), characterised in that, on the one hand, in the region where the resilient steel strip (16) is mounted on the flange (7) of the slide member (2), the resilient steel strip (16) is bent in a U-shaped manner so as to form lateral walls (19) and a base (18), which abuts against the flange (7), said lateral walls extending away from the flange (7) and being disposed substantially parallel to the arms (8) of the slide member (2), and the base (18) is cut away shortly after the region where the resilient steel strip (16) is mounted on the flange (7), so that the lateral walls each extend substantially parallel to the arms (8) of the slide member (2) and extend to a resilient projection member (20), which protrudes beyond the free end of the slide member (2) and has a locking projection (21), and in that, on the other hand, the resilient steel strip (16) extends beyond the coupling aperture (12) so as to abut against the inner surface (10) of the flange (7) and, in the region of the coupling aperture (12), is provided with a recess (26) to prevent the attached collared pin (25) of the main arm (1) from becoming detached.

2. Sash stay assembly according to claim 1, characterised in that the coupling aperture (12) in the slide member (2) comprises a bore (13) corresponding in size to the diameter of the collar (30) of the collared pin (28) of the main arm (1) and has a communicating widened portion (14) having the diameter of the pin (29) of the collared pin (28), and in that the recess (26) is disposed in the resilient steel strip (16), in the region of the widened portion (14), has a greater cross-section than the diameter of the collar (30), has a closed configuration at the circumferential edge, and partially overlaps the bore (13).

3. Sash stay assembly according to claim 2, characterised in that the edge of the recess (26), which is situated opposite the widened portion (14) of the coupling aperture (12), is provided with a bead (27).

4. Sash stay assembly according to one of claims 1 to 3, characterised in that the flange (7) of the slide member (2) is provided with an actuating aperture (15), which is disposed between the coupling aperture (12) and the end (25) of the slide member (2) remote from the resilient projection members (20).

5. Sash stay assembly according to one of claims 1 to 4, characterised in that the stop member (3) has, in the region of the resilient steel strip (16), a U-shaped cross-section having locking cams (32) which are disposed on the parallel internal walls (31) and have a triangular cross-section, the abutting face (33), orientated towards the slide member (2), having a flat configuration, and the retaining face (34) of the locking cams (32), which is to be engaged from behind by the locking projections (21), having a steeply inclined configuration.

## Revendications

1. Dispositif de débattement comportant une pièce coulissante (2) d'un bras de débattement (1) pour une fenêtre, porte ou analogue, muni d'un battant au moins basculant, la pièce coulissante (2) étant guidée en coulissement longitudinal dans une rainure de ferrure (4) à contredépouille d'un cadre réalisé sous la forme d'un profilé extrudé, et ayant une section essentiellement en forme de U, avec aux extrémités des branches libres (8) reliées par une aile (7), des ailes longitudinales (9) pour venir prendre derrière des ailes transversales (5) réduisant la largeur d'ouverture de la rainure de ferrure (4), et s'étendant sur les parois latérales de la rainure de ferrure, ainsi gu'un orifice d'accouplement (12) réalisé dans l'aile (7) de la pièce coulissante (2) pour recevoir le pivot à collerette (28) du bras de débattement (1) et en ce que la pièce coulissante (2) arrive en appui contre une pièce de butée (3) pour limiter le degré d'ouverture en basculement du battant, la pièce de butée (3) étant fixe en position ou pouvant être coulissée longitudinalement en liaison avec un bras de débattement supplémentaire, dans la rainure de ferrure (4), et dans la position finale d'ouverture par basculement du battant, une sécurité de fermeture du battant se met en oeuvre, cette sécurité se composant d'un ruban d'acier à ressort (16) fixé sur le coté inférieur (10) de l'aile (7) de la pièce coulissante (2), avec un bec d'accrochage (21) prévu à l'extrémité libre qui dépasse de la pièce coulissante (2) et une came d'accrochage (32), correspondante, prévue sur la pièce de butée (3) et derrière laquelle vient prendre de manière amovible le bec d'accrochage (21), dispositif caractérisé en ce que, d'une part, au niveau des points de fixation du ruban d'acier à ressort (16) sur l'aile (7) de la pièce coulissante (2), le ruban d'acier à ressort (16) en formant des parois latérales (19) et d'un fond (18) appliqué contre l'aile (7), en étant recourbé en forme de U, et le fond (18), directement après la zone du point de fixation du ruban d'acier à ressort (16) est éloigné de l'aile (7) pour que les parois latérales qui sont prolongées par une languette élastique (20) s'étendant essentiellement de manière parallèle aux branches (8) de la pièce coulissante (2) et dépassant l'extrémité libre de la pièce coulissante (2), avec le bec d'accrochage (21) et en ce que par ailleurs le ruban d'acier à ressort (16) s'étend en s'appliquant contre le côté intérieur (10) de l'aile (7) au-delà de l'ouverture de liaison (12) et au niveau de l'ouverture de liaison (12), comporte une cavité (26) pour fixer le pivot à collerette (25) du bras de débattement (1), après qu'il soit engagé, pour éviter qu'il ne puisse se décrocher.

2. Dispositif de débattement selon la revendication 1, caractérisé en ce que l'ouverture de liaison (12) de la pièce coulissante (2) se compose d'un perçage (13) ayant les dimensions du diamètre de la collerette (30) du goujon à collerette (28) du bras de débattement (1) suivi d'une extension (14), communiquante, ayant le diamètre du corps (29) du pivot à collerette (28) et en ce que la cavité (26) du ruban d'acier à ressort (16) se trouve au niveau de l'extension (14) et a un diamètre supérieur au diamètre de la collerette (30), en étant réalisée fermée du côté initial et en passant partiellement par-dessus le perçage (13).

3. Dispositif de débattement selon la revendication 2, caractérisé en ce que le bord de la cavité (26), à l'opposé de l'extension (14) de l'ouverture (12) est muni d'une moulure (27).

4. Dispositif de débattement selon l'une des revendications 1 à 3, caractérisé en ce que l'aile (7) de la pièce coulissante (2) est munie d'une ouverture d'actionnement (15) qui est prévue entre l'ouverture de liaison (12) et l'extrémité (25) de la pièce coulissante (2) éloignée des languettes élastiques (20).

5. Dispositif de débattement selon l'une des revendications 1 à 4, caractérisé en ce que la pièce de débattement (3) présente au niveau du ruban d'acier à ressort (16) une section en U avec des cames d'accrochage (32) prévues sur les parois intérieures (31), parallèles, ces cames ayant une section triangulaire et la rampe (33) dirigée vers la pièce coulissante (2) est plate et la surface d'accrochage (34) des cames d'accrochage (32) derrière laquelle viennent prendre les becs d'accrochage (21) est fortement inclinée.
